# FASCICULE DE BREVET EUROPEEN

(11) **EP 2 293 974 B1**
(45) Date de publication et mention de la délivrance du brevet: **27.03.2013**
(21) Numéro de dépôt: 09772733.3
(22) Date de dépôt: 01.07.2009
(51) Int. Cl.: B63G 1/00, F41F 3/04

(54) **PRINCIPE D'INTEGRATION, CONTRE MENACES ASYMETRIQUES, DE SYSTEMES D'ARMES MISSILES SUR RAMPE FIXE POUR BATIMENTS DE SURFACE FURTIFS**
PRINZIP ZUR INTEGRATION VON FLUGKÖRPER-BASIERTEN WAFFENSYSTEMEN AUF EINER FESTEN RAMPE FÜR GETARNTE OBERFLÄCHENWASSERFAHRZEUGE ZUM ENTGEGNEN VON ASYMMETRISCHEN BEDROHUNGEN
PRINCIPLE FOR THE INTEGRATION OF MISSILE-BASED WEAPON SYSTEMS ON A FIXED RAMP FOR STEALTH SURFACE VESSELS IN ORDER TO COUNTER ASYMMETRIC THREATS

(30) Priorité: 03.07.2008 FR 0854521
(43) Date de publication de la demande: 16.03.2011
(73) Titulaire: DCNS, 75015 Paris (FR)
(72) Inventeur: GOASDUFF, Stéphane, F-56530 Queven (FR); MILIN, Jean-Jacques, F-29233 Cleder (FR); LE GALL, Bruno, F-56670 Riantec (FR); PENSEC, Georges, F-56850 Caudan (FR); PHILIPPE, Serge, F-56100 Lorient (FR); LE GOURLAY, Xavier, F-56600 Lanester (FR); PAULMERY, Yvan, F-16000 Angouleme (FR)
(74) Mandataire: Blot, Philippe Robert Emile
(86) Numéro de dépôt international: PCT/FR2009/051276
(87) Numéro de publication internationale: WO 2010/001051

(56) Documents cités:
- EP-A- 0 652 153
- DD-A8- 00 302 006
- FR-A- 2 626 242

## Description

La présente invention est relative à un dispositif pour le lancement d'un missile à partir d'un navire et à un navire équipé d'un tel dispositif.

Les navires militaires équipés de systèmes de lancement de missiles comportent des dispositifs de lancement de missiles constitués de rampes de lancement intégrées afin d'assurer le lancement des missiles au-dessus des bordés du navire, en général en direction soit de bâbord soit de tribord, selon des inclinaisons inférieures ou égales à 45° avec le po nt du navire. Ces missiles qui sont souvent contenus dans des containers sont lancés par exemple à partir de rampes fixes disposées sur le pont extérieur du navire. De telles rampes fixes disposées sur le pont ont l'inconvénient, d'une part, d'être visibles et de présenter une signature radar importante et, d'autre part, d'être vulnérables à des menaces asymétriques du type artillerie de petit calibre ou autres. Afin de réduire la signature visuelle et radar de ces rampes de missile, on dispose parfois autour de ces rampes des pavois qui les masquent au regard de ces menaces. A partir d'une certaine hauteur, il est alors nécessaire de prévoir dans ces pavois des orifices permettant l'évacuation des gaz de propulsion des missiles. Ces orifices peuvent être fermés par des opercules adaptés pour être éjectés au moment du tir des missiles sous l'effet des gaz dégagés par les propulseurs. On peut également fermer ces opercules par des portes de bordés qui peuvent être ouvertes au moment du tir des missiles. En outre, il est aussi possible de prévoir des déflecteurs disposés derrière les rampes de lancement des missiles de façon à orienter les gaz de propulsion en direction des ouvertures prévues dans les pavois ou au dessus des pavois si la hauteur de ces pavois est limitée. Les solutions à base d'opercules ou de portes de bordé présentent l'inconvénient d'être onéreuses, complexes à réaliser et difficiles d'emploi en particulier pour les opercules qui doivent nécessairement être manipulés par des opérateurs pour être remplacés. En outre, lors du tir des missiles, la signature du navire est modifiée jusqu'à la refermeture de la porte ou jusqu'à remplacement des opercules. Afin d'éviter d'avoir des opercules, il est possible de prévoir des ouvertures béantes pour l'évacuation des gaz. Cependant cette disposition présente l'inconvénient de ne pas assurer une bonne protection contre les menaces asymétriques et dégrade les signatures visuelle et radar.

On a également proposé de prévoir des rampes de missiles escamotables qui ont l'avantage de pouvoir être masquées lorsqu'elles ne sont pas utilisées et ainsi d'être bien protégées des menaces. Mais cette disposition, outre son coût important, présente l'inconvénient de ne pas assurer la disponibilité opérationnelle permanente du système d'armes puisqu'il est nécessaire de mettre les rampes de missiles en position avant de pouvoir les tirer.

Le document FR 2 626 242, qui est considéré comme l'état de la technique le plus proche, décrit une vedette de surveillance ayant des canons disposés dans de cuvettes tronconiques.

Le but de la présente invention est de remédier à ces inconvénients en proposant un dispositif de lancement de missiles depuis un navire qui assure une bonne protection des missiles contre des menaces asymétriques du type artillerie de petit calibre ou autres, qui assurent une faible signature radar et visuelle du dispositif de façon à être compatible avec les conditions imposées à un bâtiment militaire furtif, et qui répondent aux contraintes fonctionnelles imposées par les systèmes d'armes constitués de missiles à la fois dans les conditions normales d'utilisation et dans les cas de mises à feu intempestives, ce dispositif répondant aux exigences opérationnelles de disponibilité permanente des systèmes d'armes.

A cet effet, l'invention a pour objet un dispositif pour le lancement des missiles à partir d'un navire du type comprenant au moins une rampe de lancement de missiles. Il comprend une fosse délimitée par des parois latérales dont au moins deux s'étendent à la périphérie du navire et constituent des pavois, la fosse étant ouverte au-dessus du pont extérieur du navire. La rampe de lancement est disposée dans la fosse de telle sorte qu'elle puisse servir à lancer un missile au-dessus d'un pavois latéral de la fosse. Le dispositif comprend un moyen d'évacuation des gaz de propulsion d'un missile comprenant une gaine débouchant sur un orifice prévu dans un pavois latéral de la fosse, et les pavois latéraux de la fosse ont une hauteur adaptée pour masquer des missiles disposés sur la rampe, pour une incidence voisine de l'horizontale du bâtiment.

De préférence, la hauteur des pavois de la fosse est adaptée pour masquer des missiles disposés sur la rampe pour une incidence comprise entre 0° et -5° par rapport à l'horizontale du navire.

De préférence, les pavois latéraux de la fosse, l'ouverture d'évacuation des gaz et le conduit d'évacuation du gaz sont adaptés pour minimiser les signatures radar et visuelle du dispositif.

De préférence, les pavois latéraux de la fosse sont adaptées de façon à pouvoir résister au moins à des agressions du type artillerie de petit calibre.

De préférence, le dispositif d'évacuation du gaz comprend des parois revêtues de matériau réfractaire.

De préférence, la rampe de lancement de missiles est fixe.

De préférence, le dispositif est adapté pour lancer un missile dans une direction formant un angle avec le pont du navire inférieur ou égal à 45°.

L'invention concerne également un navire du type comprend un dispositif de lancement de missile au-dessus de son pont extérieur, le dispositif de lancement de missile était selon l'invention.

De préférence, le dispositif de lancement de missiles est adapté pour le lancer de missiles latéralement par rapport au navire.

L'invention va maintenant être décrite de façon plus précise et non limitative en regard des figures annexées dans lesquelles :
La figure 1 est une vue schématique en coupe d'un élément de coque de navire équipé d'un dispositif de lancement de missiles.
La figure 2 est une vue en perspective, de dessus, d'un dispositif de lancement de missiles disposé sur le pont supérieur d'un navire.

A la figure 1 on a représenté en coupe une coque 1 d'un navire dont le pont extérieur 2 est équipé d'un dispositif de lancement de missile repéré généralement par 3. Le dispositif de lancement de missile 3 est constitué d'une fosse 4 de lancement de missile dont le fond est constitué par le pont extérieur 2 qui s'étend sur toute la largeur de la coque entre le bordé bâbord 5 et le bordé tribord 6 et qui est délimité latéralement par des parois latérales 7 et 8 qui constituent des pavois. Ces pavois sont réalisés en tôle d'acier à blindage de façon à protéger les missiles en résistant au moins à des agressions par des armes de faible puissance telle que l'artillerie légère. Ces pavois sont légèrement inclinés vers l'intérieur de façon à minimiser la signature radar pour des menaces ayant une incidence comprise entre l'horizontale et - 3°, et de préférence, -5°, par rapport à l'horizontale. Par horizontale, on entend la surface du pont du navire, ce qui correspond à l'horizontale géographique lorsque le navire n'a pas de gite.

Une rampe de lancement de missiles fixe 9 est implantée à l'intérieur de la fosse 4. Cette rampe de lancement de missiles est constituée d'un support 10, d'un capot de protection contre le soleil 10A, de berceaux 11 de maintien, de conteneurs de missile 12 inclinés.

Le dispositif de lancement de missiles comprend un moyen repéré généralement 14 destiné à l'évacuation des gaz de propulsion des missiles lors d'un tir nominal ou retenu, c'est-à-dire résultant de l'allumage intempestif des propulseurs du missile. Ce moyen 14 d'évacuation des gaz est situé en regard de l'extrémité arrière 13 des conteneurs de missile. Ce moyen d'évacuation des gaz comprend un déflecteur 15 constitué de tôles recouvertes d'une couche 16 de matériau réfractaire, bordé de flasques latéraux 17 et dont la partie supérieure est partiellement recouverte par des ventelles 18 de façon à constituer une gaine 19 débouchant sur l'extérieur par une ouverture 20 prévue dans la paroi latérale 7. La géométrie de l'ouverture 20 et des différentes parois de la gaine 19, sont adaptées de façon d'une part à assurer une bonne évacuation des gaz que ce soit au moment du lancement d'un missile ou en cas d'allumage intempestif d'un missile ou même de plusieurs missiles, et en même temps d'assurer une faible signature radar liée à l'ouverture. L'homme du métier sait déterminer les géométries optimales à la fois pour assurer une bonne évacuation des gaz et pour assurer une faible signature radar.

En outre le pavois 7 et les ventelles 18 peuvent être réalisées en acier de blindage ou d'une épaisseur suffisante de façon à pouvoir assurer une protection contre des attaques à l'aide de moyens de puissance modérée tel que l'artillerie de petit calibre.

Comme on l'a indiqué précédemment les parois latérales 7 et 8, c'est-à-dire les pavois, ont des hauteurs adaptées pour masquer la rampe de lancement de missile équipé de ses missiles à la vue et à des radars d'observateurs qui se situent au niveau de l'horizontale ou légèrement en dessus de l'horizontale.

Comme on l'a indiqué précédemment le conduit d'évacuation des gaz, défini par le déflecteur 15, les flasques 17 et les ventelles 18, a une géométrie adaptée pour masquer la rampe de lancement de missile équipé de ses missiles à la vue et à des radars d'observateurs qui se situent au niveau de l'horizontale ou légèrement en dessus de l'horizontale.

En outre, pour diminuer la signature radar de la rampe de lancement de missiles fixe 9 lorsque notamment le navire est incliné ou si les menaces ont une incidence comprise entre l'horizontale et - 3°, et de préférence, -5°, par rapport à l'horizontale, les pavois 7 et 8 comportent des rabats intérieurs 21 et 22 (bord tombé) qui sont inclinés avec des angles adaptés de façon à assurer une réflexion des ondes radar dans des directions différentes de la direction d'arrivée.

Bien évidemment la hauteur des pavois ainsi que la position des rampes de lancement et l'inclinaison des containers à missile sur ces rampes de lancement sont adaptées pour que le cône de dégagement 23 des missiles passe au-dessus de l'arrête supérieure des pavois. Comme on le voit sur cette figure cette disposition suppose que le navire soit suffisamment large pour pouvoir disposer l'ensemble des équipements tout en assurant à la fois un bon fonctionnement et une bonne protection contre les agressions asymétriques, une bonne dissimulation optique et une faible signature radar.

Pour certains missiles dont les effets thermiques des gaz de propulsion sont importants et/ou pour lesquels il existe un risque de tir intempestif dont les conséquences sur la plate-forme au regard de la probabilité d'occurrence sont jugées inacceptables, le conduit d'évacuation des gaz défini par le déflecteur 15, les flasques 17 et les ventelles 18 est partiellement recouvert de matériaux réfractaires. La pose de ces revêtements permet d'assurer la sécurité de la plate-forme et des personnels en garantissant l'intégrité du dispositif pendant et après le tir. La réutilisation du dispositif reste toujours possible.

En général de tels dispositifs de lancement de missiles sont montés sur des navires tels que des frégates qui sont suffisamment larges pour pouvoir implanter deux rampes de missiles l'une orientée de façon à pouvoir envoyer des missiles par bâbord et l'autre façon à pouvoir envoyer des missiles par tribord.

Une implantation de ce type est représentée dans la figure 2 dans laquelle la fosse 4 de lancement de missiles est équipée de deux rampes de lancement de missiles 9 et 9'.

La rampe de lancement 9 est complétée par un moyen d'évacuation des gaz, non visible sur la figure, qui débouche par une ouverture 20 prévue dans le pavois 7 qui prolonge le bordé 5 situé à bâbord du navire. Cette rampe de lancement est prévue pour lancer des missiles au-dessus du pavois 8 qui prolonge le bordé 6 tribord. Le pavois 8 comporte une échancrure 24 qui permet de respecter le cône de dégagement des missiles tout en gardant une marge permettant de pallier ou défaut de positionnement et de fabrication. La fosse à lancement de missiles 4 comporte une deuxième rampe de lancement de missiles 9' orientée de façon à pouvoir lancer des missiles au-dessus du pavois 7 situé à bâbord. Cette rampe de lancement de missiles 9' est disposée devant un moyen 14' d'évacuation des gaz constitué d'un déflecteur 15' bordé par des flasques latéraux 17' et dont la partie supérieure est recouverte par des ventelles 18 de façon à constituer un conduit d'évacuation 19' des gaz.

Le dispositif de lancement de missiles qui vient d'être décrit et qui peut équiper des navires tels que des frégates est adapté pour lancer des missiles soit à bâbord soit à tribord du navire.

Mais il est possible de disposer de tels dispositifs de lancement de missiles à la partie avant ou arrière du navire avec des rampes de lancement orientées de façon à pouvoir lancer les missiles vers l'avant ou l'arrière du navire.

Dans tous les cas, la fosse du dispositif de lancement de missiles est délimitée par des parois latérales qui s'étendent à la périphérie du navire. Par parois qui s'étendent à la périphérie du navire, on entend des parois qui s'étendent au moins partiellement sur les côtés bâbord ou tribord ou sur l'arrière du navire.

## Revendications

1. Dispositif pour le lancement des missiles à partir d'un navire du type comprenant au moins une rampe de lancement de missiles (9,9'), **caractérisé en ce qu'**il comprend une fosse (4) délimitée par des parois latérales dont au moins deux (7,8) constituent des pavois qui s'étendent à la périphérie du navire, la fosse étant ouverte au-dessus du pont extérieur du navire, **en ce que** la rampe de lancement (9,9') est disposée dans la fosse de telle sorte qu'elle puisse servir à lancer un missile au-dessus d'un pavois latéral (7,8) de la fosse s'étendant à la périphérie du navire, **en ce qu'**il comprend un moyen (14,14') d'évacuation des gaz de propulsion d'un missile comprenant une gaine (19, 19') débouchant sur un orifice (20) prévu dans un pavois latéral (7) de la fosse s'étendant à la périphérie du navire, et **en ce que** les pavois latéraux (7,8) de la fosse ont une hauteur adaptée pour masquer des missiles disposés sur la rampe, pour une incidence voisine de l'horizontale du navire.

2. Dispositif selon la revendication 1, **caractérisé en ce que** la hauteur des pavois (7,8) de la fosse est adaptée pour masquer des missiles disposés sur la rampe (9,9') pour une incidence comprise entre 0°et -5° par rapport au pont du navire.

3. Dispositif selon la revendication 1 ou 2, **caractérisé en ce que** les pavois latéraux (7,8) de la fosse, l'ouverture (20) d'évacuation des gaz et le conduit (19) d'évacuation du gaz sont adaptés pour minimiser les signatures visuelle et radar du dispositif.

4. Dispositif selon l'une des quelconques revendications 1 à 3, **caractérisé en ce que** les pavois latéraux (7,8) de la fosse sont adaptées de façon à pouvoir résister au moins à des agressions du type artillerie de petit calibre.

5. Dispositif selon l'une des quelconques revendications 1 à 4, **caractérisé en ce que** le dispositif (14,14') d'évacuation du gaz comprend des parois (15, 15') revêtues de matériau réfractaire.

6. Dispositif selon l'une des quelconques revendications 1 à 5, **caractérisé en ce que** la rampe (9, 9') de lancement de missiles est fixe.

7. Dispositif selon l'une des quelconques revendications 1 à 6, **caractérisé en ce que** le dispositif est adapté pour lancer un missile dans une direction formant un angle avec le pont du navire inférieur ou égal à 45°.

8. Navire du type comprenant un dispositif de lancement de missile au-dessus de son pont extérieur, **caractérisé en ce que** le dispositif de lancement de missile est selon l'une quelconques des revendications 1 à 7.

9. Navire selon la revendication 8, **caractérisé en ce que** le dispositif de lancement de missiles est adapté pour le lancer de missiles latéralement par rapport au navire.

## Claims

1. Device for launching missiles from a ship, of the type comprising at least one missile launch ramp (9, 9'), **characterized in that** it comprises a ditch (4) delimited by side walls, at least two (7, 8) of which constitute bulwarks which extend around the periphery of the ship, the ditch being open above the exterior deck of the ship, **in that** the launch ramp (9, 9') is arranged in the ditch in such a way that it can be used to launch a missile over a lateral bulwark (7, 8) of the ditch extending around the periphery of the ship, **in that** it comprises a means (14, 14') of discharging the missile propulsion gases comprising a duct (19, 19') opening onto an orifice (20) provided in a lateral bulwark (7) of the ditch extending around the periphery of the ship, and **in that** the lateral bulwarks (7, 8) of the ditch have a height designed to conceal missiles arranged on the ramp, for an angle of incidence close to the horizontal of the ship.

2. Device according to claim 1, **characterized in that** the height of the bulwarks (7, 8) of the ditch is designed to conceal missiles arranged on the ramp (9, 9') for an angle of incidence of between 0° and -5° with respect to the deck of the ship.

3. Device according to claim 1 or 2, **characterized in that** the lateral bulwarks (7, 8) of the ditch, the gas discharge opening (20) and the gas discharge duct (19) are designed to minimize the visual and radar signatures of the device.

4. Device according to any one of claims 1 to 3, **characterized in that** the lateral bulwarks (7, 8) of the ditch are designed so as to be able to withstand at least attacks of the small-calibre artillery type.

5. Device according to any one of claims 1 to 4, **characterized in that** the gas discharge device (14, 14') comprises walls (15, 15') coated with refractory material.

6. Device according to any one of claims 1 to 5, **characterized in that** the missile launch ramp (9, 9') is fixed.

7. Device according to any one of claims 1 to 6, **characterized in that** the device is designed to launch a missile in a direction forming an angle of less than or equal to 45° with the deck of the ship.

8. Ship of the type comprising a missile launch device on top of its exterior deck, **characterized in that** the missile launch device is according to any one of claims 1 to 7.

9. Ship according to claim 8, **characterized in that** the missile launch device is designed for launching missiles laterally with respect to the ship.

## Patentansprüche

1. Vorrichtung für den Abschuss von Flugkörpern von einem Schiff aus, das mindestens eine Abschussrampe für Flugkörper (9, 9') umfasst, **dadurch gekennzeichnet, dass** sie einen Graben (4) aufweist, der von Seitenwänden begrenzt ist, von denen mindestens zwei (7, 8) Schilde bilden, die sich am Umfang des Schiffes erstrecken, wobei der Graben über dem Außendeck des Schiffes offen ist, dass die Abschussrampe (9, 9') in dem Graben in der Weise angeordnet ist, dass sie dazu dienen kann, einen Flugkörper über ein Seitenschild (7, 8) des Grabens, das sich am Umfang des Schiffes erstreckt, abzuschießen, dass sie ein Mittel zur Beseitigung von Treibgasen eines Flugkörpers umfasst, das eine Umhüllung (19, 19') aufweist, die in eine Öffnung (20) mündet, die im sich am Umfang des Schiffes erstreckenden Seitenschild (7) des Grabens vorgesehen ist, und dass die Seitenschilde (7, 8) des Grabens eine Höhe aufweist, die angepasst ist, um die auf der Rampe angeordneten Flugkörper abzuschirmen für einen Einfall benachbart zur Horizontalen des Schiffes.

2. Vorrichtung nach Anspruch 1, **dadurch gekennzeichnet, dass** die Höhe des Schildes (7, 8) des Grabens angepasst ist, um Flugkörper abzuschirmen, die auf der Rampe (9,9') für einen Einfall zwischen 0° und -5° in Bezug auf die Brücke des Schiffes angeordnet sind.

3. Vorrichtung nach Anspruch 1 oder 2, **dadurch gekennzeichnet, dass** die Seitenschilde (7, 8) des Grabens, die Öffnung (20) der Beseitigung der Gase und der Kanal (19) zur Beseitigung des Gases angepasst sind, um die visuelle und Radarsignatur der Vorrichtung zu minimieren.

4. Vorrichtung nach einem beliebigen der Ansprüche 1 bis 3, **dadurch gekennzeichnet, dass** die Seitenschilde (7, 8) des Grabens derart angepasst sind, dass sie mindestens Aggressionen des Typs Artillerie mit kleinem Kaliber widerstehen kann.

5. Vorrichtung nach einem beliebigen der Ansprüche 1 bis 4, **dadurch gekennzeichnet, dass** die Vorrichtung (14, 14') zur Beseitigung des Gases Wände (15, 15') umfasst, die mit einem hitzebeständig Material überzogen sind.

6. Vorrichtung nach einem beliebigen der Ansprüche 1 bis 5, **dadurch gekennzeichnet, dass** die Abschussrampe (9, 9') der Flugkörper feststehend ist.

7. Vorrichtung nach einem beliebigen der Ansprüche 1 bis 6, **dadurch gekennzeichnet, dass** die Vorrichtung angepasst ist, einen Flugkörper in eine Richtung abzuschießen, die mit der Brücke des Schiffes einen Winkel von kleiner oder gleich 45° bildet.

8. Schiff, das eine Vorrichtung zum Abschießen eines Flugkörpers über seine Außendeck, **dadurch gekennzeichnet, dass** die Vorrichtung zum Abschießen eines Flugkörpers eine solche nach einem beliebigen der Ansprüche 1 bis 7 ist.

9. Schiff nach Anspruch 8, **dadurch gekennzeichnet, dass** die Vorrichtung zum Abschießen von Flugkörpern angepasst ist, um Flugkörper seitlich in Bezug auf das Schiff abzuschießen.
